# EUROPÄISCHE PATENTSCHRIFT

(11) **EP 1 122 013 B1**
(45) Veröffentlichungstag und Bekanntmachung des Hinweises auf die Patenterteilung: **02.05.2003**
(21) Anmeldenummer: 01810090.9
(22) Anmeldetag: 30.01.2001
(51) Int. Cl.: B23B 51/04

(54) **Bohrkrone**
Core bit
Trépan de forage

(30) Priorität: 07.02.2000 DE 10005365
(43) Veröffentlichungstag der Anmeldung: 08.08.2001
(73) Patentinhaber: HILTI Aktiengesellschaft, 9494 Schaan (LI)
(72) Erfinder: Spangenberg, Rolf, 82131 Gauting (DE); Chau-Ngoc, Diep, 80937 München (DE)
(74) Vertreter: Wildi, Roland

(56) Entgegenhaltungen:
- EP-A- 0 480 263
- EP-A- 0 776 721

## Beschreibung

Die Erfindung betrifft eine Bohrkrone zur Herstellung von kreiszylindrischen Ausnehmungen oder Durchbrüchen mit einem Bohrzylinder, der an seinem bohrrichtungsseitigen Ende Schneidelemente aufweist, die sich zumindest in die axiale Projektion des Innenraumes des Bohrzylinders erstrecken.

Zum Herstellen von grossen Bohrungen und Durchbrüchen, insbesondere in Mauerwerk, Beton oder Gestein, werden Bohrkronen der eingangs erwähnten Art verwendet. Beim Ausbohren der betreffenden Bohrungen und Durchbrüche bleibt zunächst ein innerer Kern im Bohrzylinder der Bohrkrone stehen, der anschliessend mit einem geeigneten Werkzeug herausgebrochen werden muss.

Eine Bohrkrone der beschriebenen Art ist beispielsweise in der EP 0776721 A1 offenbart Sie weist einen Bohrzylinder mit einem, in dessen Innenraum, axial verlaufenden Bohrer auf. An einem Längsende des Bohrzylinders sind an der Stirnfläche Schneidelemente angeordnet, wobei die Schneidelemente sich teilweise radial in die axiale Projektion des Innenraumes des Bohrzylinders erstrecken. Dadurch, dass die Schneidelemente derart ausgebildet sind, weist der im Bohrzylinder stehen gebliebene Kern einen kleineren Durchmesser als der Innendurchmesser des Bohrzylinders auf. Somit wird ein Verklemmen des Kerns im Bohrzylinder grösstenteils verhindert. Zudem verhindert der im Bohrzylinder angeordnete Bohrer ein Verkanten des Kerns.

Nachteilig bei dieser bekannten Bohrkrone ist, dass das durch den Bohrvorgang entstandene Bohrklein oder ein Zerbrechen des im Bohrzylinder enthaltenen Kerns, ein Verklemmen des Kerns in der Bohrkrone verursachen kann. Somit muss in diesem Fall der Kern, beispielsweise mittels geeigneter Werkzeuge, aus dem Bohrzylinder herausgebrochen werden. Dabei besteht die Gefahr, dass die Bohrkrone beispielsweise beschädigt wird und somit nicht mehr einsatzfähig ist. Darüber hinaus nimmt der Bohrvorgang dadurch mehr Zeit in Anspruch, was sich wirtschaftlich negativ auswirkt.

Der vorliegenden Erfindung liegt die Aufgabe zugrunde, eine Bohrkrone zu schaffen, bei welcher der Kern problemlos aus dem Bohrzylinder entfernbar ist. Zusätzlich soll sie eine einfache und wirtschaftliche Konstruktion aufweisen.

Erfindungsgemäss wird die Aufgabe dadurch gelöst, dass der Bohrzylinder einen zum bohrrichtungsseitigen Ende entgegengesetzten Ende hin offenen Innenraum mit einer zumindest gleichbleibenden Innenkontur aufweist und im Innenraum des Bohrzylinders eine lösbare Kernhülse angeordnet ist, deren Wandstärke höchstens der radialen Ausdehnung, des sich in die axiale Projektion des Innenraumes erstreckenden Teiles des Schneidelementes entspricht.

Dadurch, dass die Kernhülse lösbar im Bohrzylinder angeordnet ist, ist es nach dem Bohrvorgang ohne Probleme möglich, die Kernhülse samt dem darin enthaltenen Kern aus der Bohrkrone zu entfernen. Indem der Bohrzylinder einen zum bohrrichtungsseitigen Ende entgegengesetzten Ende hin offenen Innenraum mit einer zumindest gleichbleibenden Innenkontur aufweist, kann die Kernhülse entgegen der Bohrrichtung aus dem Bohrzylinder herausgezogen werden. Unter einer zumindest gleichbleibenden Innenkontur ist zu verstehen, dass der Innendurchmesser zum offenen Ende hin nicht abnehmend, sondern gleich oder zunehmend ausgebildet ist, sodass die Entfernung der Kernhülse aus dem Bohrzylinder entgegen der Bohrrichtung möglich ist. Um den Kern in der Kernhülse aufzunehmen, muss dieser einen Durchmesser aufweisen, der nicht grösser als derjenige der Kernhülse ist. Indem die Wandstärke der Kernhülse höchstens der radialen Ausdehnung des sich in die axiale Projektion des Innenraumes erstreckenden Teiles des Schneidelementes entspricht, ist dies gewährleistet. Sollte der Kern - in allerdings kaum eintretenden Ausnahmefällen - nicht mehr aus der Kemhülse entfernbar sein, so ist der wirtschaftliche Verlust durch die verlorene Kernhülse wesentlich geringer als der Verlust der gesamten Bohrkrone.

Die Kernhülse weist zweckmässigerweise zumindest einen, sich zumindest teilweise über deren Länge erstreckenden Längsschlitz auf. Damit ist die aus dem Bohrzylinder herausgenommene Kernhülse leichter vom stehen gebliebenen Kern entfernbar und ein Verklemmen des Kerns in der Kernhülse ist nicht mehr möglich.

Vorteilhafterweise ist der Längsschlitz zum bohrrichtungsseitigen Ende hin offen, damit ist der Kern optimal aus der Kernhülse entfernbar. Ausserdem bleibt der Kern, beispielsweise für eine Analyse des Untergrundes, in seinem Aufbau vollständig erhalten.

Eine ausreichende Stabilität der Kemhülse wird vorzugsweise dadurch erreicht, dass der Aussendurchmesser der Kernhülse derart ausgebildet ist, dass diese an der Innenwand des Bohrzylinders vollständig anliegt und im eingeführten Zustand kleiner ist als im nicht eingeführten Zustand. Damit wird gleichzeitig eine Führung der Kemhülse im Bohrzylinder und damit ein störungsfreies Herausziehen der Kernhülse aus diesem ermöglicht. Zudem steht die in den Bohrzylinder eingeführte Kernhülse unter einer Vorspannung, was zu einem Reibschluss zwischen dem Bohrzylinder und der Kernhülse führt. Damit wird ein unerwünschtes Versetzen der Kernhülse gegenüber dem Bohrzylinder insbesondere während des Bohrvorganges vermieden.

Zweckmässigerweise ist am bohrrichtungsseitig gegenüberliegenden Ende der Kernhülse ein Halteteil angeordnet, um dem Anwender ein einfaches Herausziehen der unter einer Vorspannung stehenden Kernhülse aus dem Bohrzylinder zu ermöglichen.

Um ein sicheres Einführen der Kemhülse in den Bohrzylinder zu gewährleisten, weist die Kernhülse vorteilhafterweise an ihrem bohrrichtungsseitigen Ende einen in Bohrrichtung verjüngten Aussendurchmesser-Bereich auf. Insbesondere dadurch, dass die eingeführte Kernhülse eine Vorspannung besitzt, ist eine sichere Führung beim Einführen in den Bohrzylinder besonders wichtig und erleichtert die Handhabung der Bohrkrone.

Indem, dass die Kernhülse eine Wandstärke aufweist, die dem **0,01** bis **0,3**-fachen der Wandstärke des Bohrzylinders entspricht, ist die Herstellung der Bohrkrone wirtschaftlich. Ausserdem wirkt sich eine solche Dimensionierung der Kernhülse positiv auf die Handbarkeit der Bohrkrone aus.

Dadurch, dass der Längsschlitz vorzugsweise eine Breite aufweist, die dem **0,001 bis 0,01**-fachen des Aussendurchmessers der Kernhülse entspricht, kann die Kernhülse ohne Probleme in den Bohrzylinder eingeführt werden. Da die Kernhülse im eingeführten Zustand unter einer Vorspannung steht, muss zumindest die Breite des Längsschlitzes etwa der Differenz des Umfanges der Kernhülse im eingeführten und entspannten Zustand entsprechen.

Zweckmässigerweise besteht die Kernhülse aus Federstahl, um einen optimalen Halt der Kernhülse im Bohrzylinder zu gewährleisten. Zugleich wird durch die Verwendung von Federstahl die nötige Stabilität der Kemhülse erreicht. Die hohe Elastizitätsgrenze des Federstahls bedeutet bei der Entfernung des Kernes aus der Kernhülse eine einfachere Handhabung und eine längere Einsatzbereitschaft.

Die Erfindung wird nachstehend anhand einer Zeichnung, die ein Ausführungsbeispiel näher erläutert, dargestellt.

Teilweise im Längsschnitt zeigt die Zeichnung die erfindungsgemässe Bohrkrone, die einen Bohrzylinder 1 und eine axial im Bohrzylinder 1 verlaufende Kernhülse 2 aufweist. Der Bohrzylinder 1 weist zudem am bohrrichtungsseitigen Ende Schneidelemente 3 auf, die sich radial in die axiale Projektion des Innenraumes des Bohrzylinders 1 erstrecken. Ein am gegenüberliegenden Ende der Bohrkrone angeordneter zylinderförmiger Adapter 7 ist durch beispielsweise Schweissen, Löten oder Kleben mit dem teilweise umfassten Bohrzylinder 1 verbunden.

Der Adapter 7 dient dem Anschluss an eine, zeichnerisch nicht dargestellte, Handwerkzeugmaschine. Das Drehmoment wird durch mehrere am Aussenumfang des Adapters 7 angeordneten Drehmitnahmen 8 von der, zeichnerisch nicht dargestellten, Handwerkzeugmaschine auf die Bohrkrone übertragen. Anschliessend an die Drehmitnahmen 8 weist der Adapter 7 im bohrrichtungsseitigen Endbereich eine als Flansch ausgebildete Anschlagschulter 9 auf.

Die in den eine zylinderförmige Innenkontur aufweisenden, Bohrzylinder 1 eingesetzte Kernhülse 2, bestehend aus Federstahl, weist eine derartige Wandstärke a auf, dass die Ausdehnung b der axialen Projektion der in den Bohrzylinder 1 hineinragenden Schneidelemente 3 dieser entspricht. Ein Längsschlitz 4 verläuft vom bohrrichtungsseitigen Ende über einen Grossteil der Länge der Kernhülse 2. Am bohrrichtungsseitig gegenüberliegenden Ende weist die Kernhülse 2 ein ringförmiges Halteteil 5 und am gegenüberliegenden Ende einen sich in Bohrrichtung verjüngenden Aussendurchmesser-Bereich 6, der eine Einführschräge bildet, auf.

## Patentansprüche

1. Bohrkrone zur Herstellung von kreiszylindrischen Ausnehmungen oder Durchbrüchen mit einem Bohrzylinder (1), der an seinem bohrrichtungsseitigen Ende Schneidelemente (3) aufweist, die sich zumindest in die axiale Projektion des Innenraumes des Bohrzylinders (1) erstrecken, **dadurch gekennzeichnet, dass** der Bohrzylinder (1) einen zum bohrrichtungsseitigen Ende entgegengesetzten Ende hin offenen Innenraum mit einer zumindest gleichbleibenden Innenkontur aufweist und im Innenraum des Bohrzylinders (1) eine lösbare Kemhülse (2) angeordnet ist, deren Wandstärke (a) höchstens der radialen Ausdehnung, des sich in die axiale Projektion des Innenraumes erstreckenden Teiles (b) des Schneidelementes (3) entspricht.

2. Bohrkrone nach Anspruch 1, **dadurch gekennzeichnet, dass** die Kernhülse (2) zumindest einen, sich zumindest teilweise über deren Länge erstreckenden, Längsschlitz (4) aufweist.

3. Bohrkrone nach Anspruch 2, **dadurch gekennzeichnet, dass** der Längsschlitz (4) zum bohrrichtungsseitigen Ende hin offen ist.

4. Bohrkrone nach einem der Ansprüche 1 bis 3, **dadurch gekennzeichnet, dass** der Aussendurchmesser der Kemhülse (2) derart ausgebildet ist, dass dieser an der Innenwand des Bohrzylinders (1) vollständig anliegt und in diese eingeführt, einen kleineren Durchmesser aufweist als im nicht eingeführten Zustand.

5. Bohrkrone nach einem der Ansprüche 1 bis 4, **dadurch gekennzeichnet, dass** die Kernhülse (2) an ihrem dem bohrrichtungsseitigen Ende gegenüberliegenden Ende ein Halteteil (5) aufweist.

6. Bohrkrone nach einem der Ansprüche 1 bis 5, **dadurch gekennzeichnet, dass** die Kernhülse (2) an ihrem bohrrichtungsseitigen Ende einen in Bohrrichtung verjüngenden Aussendurchmesser-Bereich (6) aufweist.

7. Bohrkrone nach einem der Ansprüche 1 bis 6, **dadurch gekennzeichnet, dass** die Kernhülse (2) eine Wandstärke aufweist, die dem 0,01 bis 0,3-fachen der Wandstärke des Bohrzylinders (1) entspricht.

8. Bohrkrone nach einem der Ansprüche 2 bis 7, **dadurch gekennzeichnet, dass** der Längsschlitz (4) eine Breite aufweist die dem 0,001 bis 0,01-fachen des Aussendurchmessers der Kernhülse (2) entspricht.

9. Bohrkrone nach einem der Ansprüche 1 bis 8, **dadurch gekennzeichnet, dass** die Kernhülse (2) aus Federstahl besteht.

## Claims

1. Core bit for producing circular cylindrical cutouts or breakthroughs by means of a drilling cylinder (1) having at its drilling end cutting elements (3) which extend at least into the axial projection of the inner space of the drilling cylinder (1), **characterised in that** the drilling cylinder (1) comprises an inside space which is open towards the end opposite the end at the drilling side with an at least unchanging inside contour, and in the inside area of the drilling cylinder (1) is arranged a releasable core sleeve (2) the wall thickness (a) of which corresponds at most with the radial extent of the portion (b) of cutting element (3) which extends into the axial projection of the inside area.

2. Core bit according to Claim 1, **characterised in that** the core sleeve (2) comprises at least one longitudinal slot (4) which extends at least partially over its length.

3. Core bit according to Claim 2, **characterised in that** the longitudinal slot (4) is open towards the end at the drilling side.

4. Core bit according to one of Claims 1 to 3, **characterised in that** the outside diameter of the core sleeve (2) is designed in such a manner that it fully abuts the inside wall of the drilling cylinder (1) and has, whilst inserted thereinto, a smaller diameter then in a not inserted state.

5. Core bit according to one of Claims 1 to 4, **characterised in that** the core sleeve (2) has a support element (5) at its end opposite the end of the drilling side.

6. Core bit according to one of Claims 1 to 5, **characterised in that** the core sleeve (2) has at its end at the drilling side an outside diameter area (6) which narrows in the drilling direction.

7. Core bit according to one of Claims 1 to 6, **characterised in that** the core sleeve (2) has a wall thickness corresponding with 0.01 to 0.3 times the wall thickness of the drilling cylinder (1).

8. Core bit according to one of Claims 2 to 7, **characterised in that** the longitudinal slot (4) has a width which corresponds with 0.001 to 0.01 times the outside diameter of the core sleeve (2).

9. Core bit according to one of Claims 1 to 8, **characterised in that** the core sleeve (2) is made of spring steel.

## Revendications

1. Foret tubulaire pour la réalisation d'évidements ou de percements cylindro-circulaires, comprenant un cylindre de forage (1) qui comporte, à son extrémité côté direction de forage, des éléments coupants (3) qui s'étendent au moins dans la projection axiale de la chambre intérieure du cylindre de forage (1), **caractérisé en ce que** le cylindre de forage (1) comporte une chambre intérieure ouverte en direction de l'extrémité opposée à l'extrémité côté direction de forage, avec un contour intérieur au moins constant et, dans la chambre intérieure du cylindre de forage (1), un fourreau à carotte amovible (2) dont l'épaisseur de paroi (a) correspond au plus à l'extension radiale de la partie (b) de l'élément coupant (3) qui s'étend dans la projection axiale de la chambre intérieure.

2. Foret tubulaire selon la revendication 1, **caractérisé en ce que** le fourreau à carotte (2) comprend au moins une fente longitudinale (4) s'étendant au moins partiellement sur sa longueur.

3. Foret tubulaire selon la revendication 2, **caractérisé en ce que** la fente longitudinale (4) est ouverte en direction de l'extrémité côté direction de forage.

4. Foret tubulaire selon une des revendications 1 à 3, **caractérisé en ce que** le diamètre extérieur du fourreau à carotte (2) est calculé pour que celui-ci soit entièrement appliqué contre la paroi intérieure du cylindre de forage (1) et présente, une fois inséré dans ce dernier, un diamètre plus petit qu'à l'état non inséré.

5. Foret tubulaire selon une des revendications 1 à 4, **caractérisé en ce que** le fourreau à carotte (2) comporte, à son extrémité située à l'opposé de l'extrémité côté direction de forage, une partie de préhension (5).

6. Foret tubulaire selon une des revendications 1 à 5, **caractérisé en ce que** le fourreau à carotte (2) présente, à son extrémité côté direction de forage, une zone de diamètre extérieur (6) qui se rétrécit dans la direction de forage.

7. Foret tubulaire selon une des revendications 1 à 6, **caractérisé en ce que** le fourreau à carotte (2) présente une épaisseur de paroi qui correspond à 0,01 à 0,3 fois l'épaisseur de paroi du cylindre de forage (1).

8. Foret tubulaire selon une des revendications 2 à 7, **caractérisé en ce que** la fente longitudinale (4) présente une largeur qui correspond à 0,001 à 0,01 fois le diamètre extérieur du fourreau à carotte (2).

9. Foret tubulaire selon une des revendications 1 à 8, **caractérisé en ce que** le fourreau à carotte (2) est réalisé en acier à ressorts.
